# FASCICULE DE BREVET EUROPEEN

(11) **EP 2 442 041 B1**
(45) Date de publication et mention de la délivrance du brevet: **12.07.2017**
(21) Numéro de dépôt: 11184678.8
(22) Date de dépôt: 11.10.2011
(51) Int. Cl.: F24F 11/00

(54) **Installation de ventilation mécanique par insufflation hygrorégulée et procédé associé**
Mechanische Belüftungsinstallation durch feuchtigkeitsregulierte Belüftung, und zugehöriges Verfahren
Mechanical ventilation facility by moisture-adjusted insufflation and associated method

(30) Priorité: 13.10.2010 FR 1058317; 07.10.2011 FR 1159086
(43) Date de publication de la demande: 18.04.2012
(73) Titulaire: Ventilairsec, 44800 Saint Herblain (FR)
(72) Inventeur: Bardoul, Claude, 44800 Saint Herblain (FR); Potard, Michèle, 44800 Saint Herblain (FR)
(74) Mandataire: Le Cloirec, Claudine

(56) Documents cités:
- EP-A1- 0 638 775
- EP-A2- 1 696 184
- WO-A1-2007/139507
- JP-A- 59 035 750
- US-A1- 2005 144 963

## Description

La présente invention concerne le domaine de la ventilation de locaux, tels que des locaux d'habitation ou de bureaux, et plus particulièrement une installation de ventilation mécanique par insufflation.

Pour répondre aux obligations réglementaires de ventilation des logements, on fait très souvent appel actuellement à la ventilation mécanique contrôlée dénommée VMC, à simple flux ou à double flux. Le principe de la VMC est l'extraction, de manière continue ou discontinue, de l'air vicié du logement par un module de ventilation centralisé disposé par exemple dans les combles. Une installation de VMC inclut l'aspiration de l'air intérieur vicié du logement par des bouches d'aspiration situées dans des pièces dites de service (telles que salle de bain, cuisine, sanitaires) puis l'évacuation de cet air vers l'extérieur, cette aspiration générant l'entrée d'air neuf dans les pièces de vie (séjour, chambres) du logement par une pluralité de bouches d'entrée d'air disposées en partie haute des menuiseries ou dans des coffres de volets roulants.

Plus récemment des installations de VMC hygrorégulées ont été mises au point, elles incluent des membranes sensibles à l'humidité, disposées au niveau d'une ou plusieurs bouches d'aspiration dans une ou plusieurs pièces du logement de manière à déclencher une ouverture plus grande d'une des bouches d'aspiration en cas d'humidité accrue. Le débit d'extraction de l'air vicié est ainsi asservi au degré d'humidité de l'air intérieur, en particulier le débit d'extraction est augmenté lorsque le taux d'humidité intérieur s'élève au-dessus d'un certain seuil, par exemple.

Cependant il apparaît que dans un certain nombre de cas, par exemple en cas de périodes orageuses, l'air "neuf" entrant est plus chargé en humidité que l'air intérieur. Il s'ensuit que le taux d'humidité absolue de l'air du logement s'accroît, conduisant à un résultat inverse de celui recherché.

De plus aucun chauffage ou préchauffage de l'air entrant n'est prévu, car un chauffage de l'air entrant nécessiterait d'agir sur chacune de bouches d'entée d'air neuf. En hiver, les habitants peuvent être "incommodés" par ces entrées d'air très frais dans les pièces de vie, donnant une sensation de "courant d'air". De même, très peu d'installations prévoient une filtration de l'air entrant, ce qui laisse entrer notamment poussières et pollens.

On connaît néanmoins de JP 59035750 une installation permettant de sélectionner une entrée d'air côté Sud ou côté Nord selon que l'usager souhaite favoriser le chauffage ou le refroidissement de l'air entrant.

Par ailleurs, ont été proposés des dispositifs de ventilation par insufflation, dont le principe est inverse de celui de la VMC. Le principe de la ventilation mécanique par insufflation est de prendre l'air à l'extérieur, de le filtrer, de le préchauffer et de l'insuffler dans l'habitation, ce qui place cette dernière en légère surpression. La prise d'air extérieur est généralement réalisée en un seul endroit, par exemple au niveau des toits. La filtration est centralisée ainsi que le préchauffage. Ainsi, l'air filtré et éventuellement préchauffé peut être insufflé dans les pièces de vie en un ou plusieurs endroits de l'habitation. L'air ressort ensuite de l'habitation par une pluralité de sorties d'air disposées, par exemple, en partie haute des menuiseries ou dans des coffres de volets roulants (ces sorties d'air pouvant correspondre en fait aux bouches d'entrée d'air des dispositifs VMC).

Le système de ventilation mécanique par insufflation, qui ne crée pas de sensation de flux d'air froid, permet d'obtenir un air intérieur du logement de qualité, conforme aux règles d'hygiène, l'air entrant étant filtré, et d'évacuer les polluants intérieurs, tels que le CO₂, les COV et aussi de s'opposer aux remontées des gaz naturels comme le radon.

Les systèmes de ventilation par insufflation actuels peuvent être couplés à des sondes de mesure de la température et de l'hygrométrie de l'air intérieur du logement, permettant, lorsqu'un seuil d'humidité relative de cet air intérieur est atteint ou dépassé, de mettre en route l'insufflation ou d'augmenter le débit d'air insufflé en vue d'expulser cet air humide par la pluralité de sorties d'air afin de limiter ou de faire décroître le taux d'humidité intérieur du logement.

Cependant, jusqu'à présent, aucun système de ventilation par insufflation ne tient compte de l'hygrométrie de l'air extérieur au logement.

La ventilation mécanique par insufflation est efficace lorsque l'humidité atmosphérique est faible. L'air intérieur chargé en humidité étant remplacé par de l'air plus sec.

Par contre, lors de périodes à forte hygrométrie atmosphérique (périodes orageuses par exemple), l'air extérieur ambiant ainsi que l'air intérieur sont chargés en humidité. Lorsque le seuil préprogrammé d'humidité relative dans le logement est atteint ou dépassé, le débit d'insufflation est augmenté ce qui introduit de l'air très humide dans le logement et, en conséquence, augmente encore le taux d'humidité dans ledit logement.

Ceci conduit à un résultat tout à fait inverse de celui recherché. En conséquence, lors de périodes à forte humidité atmosphérique, l'utilisateur, au fait de ces problèmes, n'a le choix -s'il peut intervenir sur l'installation- que d'interrompre l'entrée d'air et donc la ventilation. Ceci va à l'encontre de l'objectif d'un renouvellement permanent de l'air du logement.

La présente invention a donc pour but de proposer une installation de ventilation mécanique par insufflation qui tienne compte de l'apport d'humidité provenant de l'air extérieur.

Par ailleurs, les préconisations actuelles de ventilation des logements imposent un renouvellement complet de l'air intérieur toutes les deux heures. En conséquence, il est nécessaire de prévoir une installation de ventilation qui fonctionne quasiment en continu, et donc en toutes circonstances, quelque soit les conditions atmosphériques extérieures au local à ventiler.

A cet effet, la présente invention propose une installation de ventilation mécanique par insufflation en continu d'un local, tel qu'un local d'habitation ou de bureaux, permettant le renouvèlement permanent de l'air dudit local, correspondant au brevet EP 1.696.184 et comprenant :
- un module d'insufflation d'air comportant au moins une bouche d'entrée d'air extérieur audit local, connectée à un conduit d'entrée d'air relié à une chambre d'insufflation renfermant un ventilateur et incluant des moyens de préchauffage de l'air entrant, au moins un conduit d'air insufflé et au moins une bouche d'insufflation de l'air dans ledit local,
- des premiers capteurs d'humidité relative et des premiers capteurs de température, disposés à l'intérieur du local à ventiler, permettant de mesurer respectivement l'humidité relative et la température de l'air intérieur dudit local,
- des seconds capteurs d'humidité relative et des seconds capteurs de température, disposés en aval des moyens de préchauffage, permettant de mesurer respectivement l'humidité relative et la température de l'air entrant,
- une unité de calcul et de commande contrôlant le débit d'air d'insufflation, en fonction d'une part de l'humidité et de la température l'air dudit local à ventiler et d'autre part de l'humidité et de la température de l'air entrant, l'humidité prise en compte pour commander le débit d'air d'insufflation étant l'humidité absolue, calculée à partir des données d'humidité relative et de température mesurées.

L'installation selon la présente invention est caractérisée en ce que le conduit d'entrée d'air dans la chambre d'insufflation inclut des moyens de filtration et est relié à une pluralité de canaux d'entrée d'air, chaque canal étant connecté à une bouche d'entrée de l'air capté en des endroits différents à l'extérieur du local à ventiler, (pouvant ainsi, notamment, bénéficier d'un environnement différent, par exemple d'une exposition au soleil différente, d'où une température et/ou une humidité différente(s)), ledit conduit d'entrée étant équipé de volet(s) basculable(s) ou orientable(s) d'admission de l'air issu d'une ou plusieurs bouche(s) d'entrée jusqu'au conduit d'entrée d'air, en fonction de la température et/ou de l'humidité de l'air extérieur capté, en vue de minimiser l'entrée d'air extérieur présentant une humidité absolue supérieure à l'humidité absolue de l'air intérieur dudit local.

L'installation de ventilation par insufflation est ainsi hydrorégulée en ne nécessitant la présence que d'un seul capteur de température de l'air entrant et un seul capteur d'humidité relative de l'air entrant. Elle permet également de sélectionner l'air entrant en fonction de son humidité absolue. Par exemple, l'installation permet de sélectionner l'air capté à proximité de la surface d'un toit exposé au Sud plutôt qu'une exposition au Nord, selon la saison (hiver-été) et/ou les paramètres météorologiques.

De préférence, le module d'insufflation comporte un variateur de vitesses préselectionnées du ventilateur, l'unité de commande agissant sur ledit variateur de vitesse, chaque vitesse préselectionnée correspondant à un débit d'insufflation, parmi une pluralité de débits d'insufflation préprogrammés.

Ce nombre de vitesses préselectionnées peut, par exemple être au nombre d'une dizaine, sans prévoir de gradient de variation (c'est-à-dire sans variation continue) de ces vitesses d'où un fonctionnement très simple de ce module d'insufflation, en se référant, par exemple, au numéro des vitesses préselectionnées.

Le ventilateur peut être disposé en amont ou en aval des moyens de préchauffage de l'air entrant et des seconds capteurs de température et d'humidité. La disposition "aval" est préférée, car elle permet aux moyens de préchauffage de se trouver dans la "zone d'aspiration" du ventilateur, avec une plus grande homogénéité du chauffage de cette tranche d'air traversant la zone de préchauffage.

De préférence, les seconds capteurs de température et d'humidité sont disposés à l'intérieur dudit conduit d'entrée d'air. Ceci confère un gain de place, et en outre permet une mesure pertinente de la température et de l'humidité de l'air arrivant au ventilateur pour déterminer avec précision le débit d'air à insuffler.

Les moyens de préchauffage de l'air entrant, disposés en amont des seconds capteurs de température et d'humidité, peuvent être placés à l'intérieur dudit conduit d'entrée d'air ou dans la chambre d'insufflation permettant également un gain de place et un gain d'efficacité. Ces moyens de préchauffage peuvent, en variante, être présents à proximité et autour d'une gaine d'amenée de l'air extérieur, en amont dudit conduit d'entrée d'air.

Par rapport à une installation de ventilation mécanique contrôlée (VMC), une filtration et un préchauffage de l'air entrant peuvent ainsi être mis en place en un seul endroit puisque l'on a ici un conduit unique d'entrée de l'air, dans la chambre d'insufflation.

L'insufflation a lieu en continu, c'est uniquement le débit d'insufflation qui est modulé. On n'a pas, dans ce cas, un système tout ou rien. Il est ainsi possible en permanence de ventiler suffisamment le logement selon les préconisations actuelles.

De préférence, l'unité de commande qui contrôle le débit d'air d'insufflation commande donc également le préchauffage de l'air.

Selon une variante de réalisation, le conduit d'entrée d'air relié à la chambre d'insufflation peut également être connecté à un conduit de recirculation d'une partie de l'air intérieur dudit local. Cette "reprise" d'une partie de l'air du local qui va être aspirée mécaniquement pour être refoulée vers la chambre d'insufflation permet une recirculation partielle de l'air, notamment pour bénéficier d'un air déjà réchauffé et économiser ainsi des calories en hiver. Un tel agencement est également avantageux pour limiter l'introduction dans le local d'air très humide en période de forte humidité atmosphérique, pendant une durée limitée, tout en maintenant une circulation permanente de l'air ambiant.

La présente invention concerne également un procédé de ventilation mécanique par insufflation en continu d'un local, mettant en oeuvre l'installation décrite ci-dessus, et comprenant la détermination du débit d'air nominal d'insufflation correspondant à un taux prédéfini de renouvèlement de l'air du local, la mesure de la température et de l'humidité de l'air entrant et de l'air intérieur du local à ventiler, la détermination et la comparaison de l'humidité absolue de l'air entrant et de l'humidité absolue de l'air intérieur du local, puis, en fonction du résultat de cette comparaison, l'actionnement d'une des vitesses préselectionnées du ventilateur correspondant à un débit d'entrée d'air d'insufflation préprogrammé supérieur ou égal au débit d'air nominal d'insufflation, le procédé étant caractérisé en ce que l'unité de commande sélectionne le canal d'entrée d'air extérieur en fonction de la température de l'air au niveau de la bouche d'entrée d'air correspondante. Ce débit d'air nominal d'insufflation peut correspondre approximativement au renouvèlement de la totalité du volume V d'air dudit local en deux heures, soit 0,5 V/h.

Les mesures de température et d'humidité sont avantageusement effectuées à des intervalles de temps réguliers (par exemple toutes les 10 minutes) avec un ajustement immédiat du débit d'insufflation. Elles peuvent, en outre, être mémorisées sur une durée (par exemple une durée de 36 ou 48 heures glissante) comprenant au moins deux périodes nocturnes pour vérifier si on se situe, par exemple, en saison d'été. En effet, il peut être avantageux, en été lors de fortes chaleurs, d'augmenter le débit d'insufflation pendant la nuit pour apporter de la fraîcheur au logement durant cette période.

Selon des caractéristiques avantageuses du procédé de l'invention :
- en cas de compétition entre la température et l'humidité, l'unité de commande privilégie la température, c'est-à-dire la prise en compte de la température est prioritaire ;
- lorsque le conduit d'entrée d'air est connecté à un conduit de recirculation d'une partie de l'air intérieur audit local, une fraction de l'air intérieur du local est recyclée dans la chambre de ventilation, par l'intermédiaire dudit conduit d'entrée d'air.

D'autres avantages apparaîtront à la lumière de la description ci-après d'exemples non-limitatifs de réalisation de l'installation de l'invention, illustrés par les figures annexées dans lesquelles :
La figure 1 schématise un local d'habitation dans lequel est disposée une installation de ventilation mécanique par insufflation selon un mode de réalisation de la présente invention ;
La figure 2 détaille la partie supérieure de ladite installation de la figure 1 au niveau du toit de l'habitation ;
La figure 3 détaille la partie de l'installation de la figure 1 disposée dans les combles de l'habitation, et plus particulièrement incluant le conduit d'entrée d'air et la chambre d'insufflation, selon une première variante de l'invention ;
La figure 4 détaille la même partie de l'installation que la figure 3, selon une seconde variante de l'invention.

En se référant aux figures, l'installation 1 de ventilation par insufflation, selon la présente invention, est destinée à chauffer un local 22, ici d'une habitation. Le module d'insufflation d'air disposé, par exemple dans les combles 19 de l'habitation schématisée à la figure 1, comporte au moins une bouche d'entrée d'air extérieure 10, 11 connectée à un conduit d'entrée d'air 21 relié à une chambre d'insufflation 2. La chambre d'insufflation renferme un ventilateur 20 et est connectée à un conduit d'air insufflé 3 débouchant dans ledit local 22 au niveau d'une bouche d'insufflation 4.

Le local est équipé de bouches de sortie d'air 24, par exemple sous forme de grilles, disposées dans la partie haute ou au-dessus des fenêtres 25. Ainsi l'air entrant selon la flèche E au niveau du toit 23 est insufflé dans le local 22 et ressort de celui-ci selon les flèches S en chassant l'air vicié dudit local 22.

Un boîtier de commande 30 de l'insufflation et les premiers capteurs de température et d'humidité de l'air intérieur du local 22 sont disposés dans ledit local.

Selon la variante présentée à la figure 3, en amont du ventilateur 20 sont placés, de préférence dans le conduit d'entrée d'air 21, des moyens de filtration 18 (par exemple un filtre de type G4 permettant de retenir des particules grossières, de taille supérieure ou égale à 5 µm, et/ou un filtre de type F7 retenant au moins 90 % des particules de taille supérieure ou égale à 0,5 µm environ), des moyens de préchauffage 29 sous la forme, ici, d'une résistance chauffante, et des capteurs de température et d'humidité 14 de l'air entrant dans la chambre d'insufflation 2.

Selon la variante présentée à la figure 4, le ventilateur 20 est placé en aval des moyens de filtration 18, en amont des moyens de préchauffage 29 et des seconds capteurs d'humidité et de température 14 de l'air entrant dans la chambre d'insufflation 2.

Disposée également dans la chambre d'insufflation 2, une unité de calcul et de commande 12 permet de piloter la vitesse du ventilateur afin de commander le débit d'air insufflé.

Le conduit d'entrée d'air 21 débouche à l'une de ses extrémités dans la chambre d'insufflation 2. Son autre extrémité peut être reliée directement par une gaine 15 à une bouche d'entrée d'air 10, 11.

Selon le mode de réalisation représenté à la figure 2, cette gaine d'arrivée d'air 15 peut être reliée à deux canaux d'entrée d'air 27, 28, chacun de ces canaux étant connecté à une bouche d'entrée d'air 10, 11. Ces bouches d'entrée d'air peuvent être disposées sur des faces opposées du toit 23, par exemple la bouche 11 sur la face du toit exposée au Sud et la bouche 10 sur la face du toit 23 exposée au Nord.

Un volet 9 orientable permet de choisir l'alimentation d'air, provenant soit de la bouche 10, soit de la bouche 11, soit d'un mélange des deux dans une position intermédiaire du volet.

Selon une variante de réalisation de la présente invention, représentée à la figure 3, le conduit d'entrée d'air 21 est subdivisé en un conduit principal d'amenée d'air 8 et un conduit de recirculation d'air 26 provenant dudit local 22.

En effet, une partie de l'air de ce dit local peut être reprise par la bouche de reprise d'air 5 aspirée par le moyen d'aspiration 7, et/ou entraînée par le conduit de dérivation 6 et pénétrer dans le conduit d'entrée d'air 21. Cette reprise d'air au niveau du plafond 17 permet la recirculation d'une partie de l'air du local déjà chauffée, ce qui permet en hiver de limiter le préchauffage.

Le procédé de ventilation mécanique par insufflation selon l'invention permet de ventiler en continu le local 22 à l'aide de l'installation présentée aux figures 1, 2, 3 et 4.

Le fonctionnement est le suivant :
Le ventilateur 20 fonctionne en permanence selon des vitesses préprogrammées, par exemple des vitesses allant de 1 à 10. Selon le volume du local 22 à ventiler, on détermine la vitesse nominale V_{N} du ventilateur correspondant à un renouvellement de l'air du local, par exemple, toutes les deux heures selon des préconisations actuelles, choisie parmi l'une de ces 10 vitesses préprogrammées.

L'air entre, selon la flèche E, par l'une ou les deux bouches 10, 11, traverse le ou les canaux 27, 28 selon l'orientation du volet 9, et est amené par la gaine 15 jusqu'au conduit d'entrée d'air 21.

Selon le mode de réalisation de l'invention représenté à la figure 3, dans ce conduit d'entrée d'air 21 sont disposés de l'amont vers l'aval un filtre 18, un moyen de préchauffage 29 puis un capteur de température et d'humidité 14. L'air insufflé circule dans le conduit d'air insufflé 3 puis pénètre dans le local 22 par la bouche d'insufflation 4.

Cette insufflation d'air dans le local 22 crée une légère surpression dans ce local et chasse l'air vicié par les sorties 24 selon les flèches S.

En fonction des résultats des mesures des premiers capteurs de températures et d'humidité relative (H.R.) 13, situés dans le local 22, et des résultats des mesures de température et d'humidité relative (H.R.) des seconds capteurs de température et d'humidité 14, situés dans le conduit d'entrée d'air 21 en aval de la résistance chauffante et en amont du ventilateur 20 (cf. figure 3), l'unité de calcul et de commande 12 calcule les valeurs d'humidité absolue intérieure et d'humidité absolue de l'air entrant, et pilote en conséquence le ventilateur 20 c'est-à-dire choisit une vitesse présélectionnée dudit ventilateur supérieure ou égale à la vitesse V_{N}.

Par exemple, en fonction des résultats des températures et des valeurs d'humidité, la gestion de l'installation 1 pourra être effectuée de la façon suivante :
- 1^{er} cas : le taux d'H.R. du local est supérieur à 60%,
   - si l'humidité absolue de l'air entrant est inférieure à l'humidité absolue de l'air intérieur, le boîtier de gestion va augmenter d'une graduation au-dessus de la vitesse nominale V_{N}
   - si l'humidité absolue de l'air entrant est supérieure à l'humidité absolue de l'air intérieur, le boîtier va maintenir ou diminuer la vitesse nominale initiale pour ne pas augmenter le taux d'humidité intérieure tout en maintenant un renouvellement de l'air
- 2^{ème} cas : le taux d'H.R. du local est supérieur à 71%,
   - si l'humidité absolue de l'air entrant est inférieure à l'humidité absolue de l'air intérieur, le boîtier de gestion va augmenter la vitesse de deux graduations au-delà de V_{N}
   - si l'humidité absolue de l'air entrant est supérieure à l'humidité absolue de l'air intérieur, le boîtier va maintenir la vitesse à la vitesse nominale initiale pour ne pas augmenter le taux d'humidité intérieure tout en maintenant un renouvellement de l'air
- 3^{ème} cas : le taux d'H.R. du local est inférieur à 40%,
   - le boîtier de gestion va diminuer la vitesse du ventilateur d'une graduation sans jamais descendre en dessous de la vitesse V_{N}.
- 4^{ème} cas : le taux d'H.R. du local est inférieur à 29%,
   - le boîtier de gestion va diminuer la vitesse du ventilateur de deux graduations sans jamais descendre en dessous de la vitesse V_{N}.

## Revendications

1. Installation (1) de ventilation mécanique par insufflation en continu d'un local (22), tel qu'un local d'habitation ou de bureaux permettant le renouvèlement permanent de l'air dudit local, comprenant :
- un module d'insufflation d'air comportant au moins une bouche d'entrée d'air extérieur audit local (10, 11), connectée à un conduit d'entrée d'air (21) relié à une chambre d'insufflation (2) renfermant un ventilateur (20) et des moyens de préchauffage (29) de l'air entrant, au moins un conduit d'air insufflé (3) et au moins une bouche d'insufflation (4) de l'air dans ledit local,
- des premiers capteurs d'humidité relative et des premiers capteurs de température (13), disposés à l'intérieur du local (22) à ventiler, permettant de mesurer respectivement l'humidité relative et la température de l'air intérieur dudit local,
- des seconds capteurs d'humidité relative et des seconds capteurs de température (14), disposés en aval des moyens de préchauffage (29), permettant de mesurer respectivement l'humidité relative et la température de l'air entrant,
- une unité de calcul et de commande (12) contrôlant le débit d'air d'insufflation, en fonction d'une part de l'humidité et de la température de l'air dudit local à ventiler et d'autre part de l'humidité et de la température de l'air entrant, l'humidité prise en compte pour commander le débit d'air d'insufflation étant l'humidité absolue, calculée à partir des données d'humidité relative et de température mesurées,
**caractérisé en ce que** le conduit d'entrée d'air (21) dans la chambre d'insufflation (2) inclut des moyens de filtration (18) et est relié à une pluralité de canaux d'entrée d'air (27, 28), chaque canal étant connecté à une bouche d'entrée de l'air (10, 11) capté en des endroits différents à l'extérieur du local (22) à ventiler, et étant équipé de volet(s) (9) basculable(s) ou orientable(s) d'admission de l'air issu d'une ou plusieurs bouche(s) d'entrée jusqu'au conduit d'entrée d'air (21), en fonction de la température et/ou de l'humidité de l'air extérieur capté, en vue de minimiser l'entrée d'air extérieur présentant une humidité absolue supérieure à l'humidité absolue de l'air intérieur dudit local.

2. Installation (1) selon la revendication 1, **caractérisée en ce que** le module d'insufflation comporte un variateur de vitesses préselectionnées du ventilateur, l'unité de commande agissant sur ledit variateur de vitesse, chaque vitesse présélectionnée correspondant à un débit d'insufflation, parmi une pluralité de débits d'insufflation, préprogrammés.

3. Installation selon les revendications 1 ou 2, **caractérisée en ce que** le ventilateur (20) est disposé en aval des moyens de préchauffage (29) de l'air entrant et des seconds capteurs de température et d'humidité (14).

4. Installation (1) selon l'une quelconque des revendications précédentes, **caractérisée en ce que** les seconds capteurs de température et d'humidité (14) sont disposés à l'intérieur dudit conduit d'entrée d'air (21).

5. Installation (1) selon la revendication 4, **caractérisée en ce que** les moyens de préchauffage (29) de l'air entrant sont disposés à l'intérieur dudit conduit d'entrée d'air (21), en amont des seconds capteurs de température et d'humidité (14).

6. Installation (1) selon l'une quelconque des revendications précédentes, **caractérisée en ce que** le conduit d'entrée d'air (21) relié à la chambre d'insufflation (2) est également connecté à un conduit de recirculation (26) d'une partie de l'air intérieur dudit local.

7. Procédé de ventilation mécanique par insufflation en continu d'un local, mettant en oeuvre l'installation (1) selon l'une quelconque des revendications précédentes, comprenant la détermination du débit d'air nominal d'insufflation correspondant à un taux prédéfini de renouvèlement de l'air local, la mesure de la température et de l'humidité de l'air entrant et de l'air intérieur du local à ventiler, la détermination et la comparaison de l'humidité absolue de l'air entrant et de l'humidité absolue l'air intérieur du local, puis, en fonction du résultat de cette comparaison, l'actionnement d'une des vitesses présélectionnées du ventilateur correspondant à un débit d'entrée d'air d'insufflation préprogrammé supérieur ou égal au débit d'air nominal d'insufflation, **caractérisé en ce que** l'unité de commande sélectionne le canal d'entrée d'air extérieur en fonction de la température de l'air au niveau de la bouche d'entrée d'air correspondante.

8. Procédé selon la revendication 7, **caractérisé en ce que** les mesures sont effectuées à des intervalles de temps réguliers avec un ajustement immédiat du débit d'insufflation.

9. Procédé selon l'une des revendications 7 ou 8, **caractérisé en ce que**, en cas de compétition entre la température et l'humidité, l'unité de commande privilégie la température.

10. Procédé selon l'une des revendications 7 à 9, en dépendance de la revendication 6, **caractérisé en ce qu'**une fraction de l'air intérieur du local est recyclée dans la chambre d'insufflation (2), par l'intermédiaire dudit conduit d'entrée d'air (21).

## Patentansprüche

1. Einrichtung (1) zur mechanischen Lüftung eines Gebäudes (22) wie z.B. eine Wohnung oder ein Büro durch kontinuierliche Einblasung, die die dauerhafte Erneuerung der Luft des Gebäudes ermöglicht, umfassend:
- ein Lufteinblasmodul, umfassend mindestens eine Eintrittsöffnung für Luft aus dem Äußeren des Gebäudes (10, 11), die an eine Lufteintrittsleitung (21) angeschlossen ist, die mit einer Blaskammer (2) verbunden ist, die einen Lüfter (20) und Vorwärmungsmittel (29) für die eintretende Luft enthält, mindestens eine Leitung (3) für die eingeblasene Luft und mindestens eine Öffnung (4) zum Einblasen von Luft ins Gebäude,
- erste relative Feuchtesensoren und erste Temperatursensoren (13), die im Inneren des zu lüftenden Gebäudes (22) angeordnet sind und die Messung der relativen Feuchtigkeit und die Temperatur der Luft im Inneren des Gebäudes ermöglichen,
- zweite relative Feuchtesensoren und zweite Temperatursensoren (14), die den Vorwärmungsmitteln (29) nachgeschaltet ist und die Messung der relativen Feuchtigkeit und der Temperatur der eintretenden Luft ermöglichen ;
- eine Rechen- und Steuereinheit (12), die den Durchfluss der eingeblasenen Luft in Abhängigkeit von der Feuchtigkeit und der Temperatur der Luft des zu lüftenden Gebäudes und der Feuchtkigkeit und Temperatur der eintretenden Luft regelt, wobei die Feuchtigkeit, die berücksichtigt wird, um die Strömungsgeschwindigkeit der eingeblasenen Luft zu steuern, die anhand der Messwerte der relativen Luftfeuchtigkeit und der Temperatur berechnete absolute Feuchtigkeit ist;
**dadurch gekennzeichnet, dass** die Lufteintrittsleitung (21) in der Blaskammer (2) Filtrationsmittel (18) umfasst und mit einer Mehrzahl Lufteintrittsleitungen (27, 28) verbunden ist, wobei jede Leitung an eine Lufteintrittsöffnung (10, 11) für die an verschiedenen Stellen außerhalb des zu lüftenden Gebäudes (22) erfasste Luft, und mit kippbaren oder verstellbaren Teilen (9) zum Einlassen der aus einer oder mehreren Eintrittsöffnungen strömenden Luft bis zur Lufteintrittsleitung (21) in Abhängigkeit von der Temperatur und/oder Feuchtigkeit der erfassten Außenluft versehen ist, um den Eintritt von Luft mit einer absoluten Feuchtigkeit zu minimieren, die die absolute Feuchtigkeit der Innenluft des Gebäudes übersteigt.

2. Einrichtung (1) nach Anspruch 1, **dadurch gekennzeichnet, dass** das Einblasmodul einen Geschwindigkeitsregler für ausgewählte Lüfterdrehzahlen umfasst, wobei die Steuereinheit auf den Geschwindigkeitsregler einwirkt, wobei jede ausgewählte Drehzahl einer Einblasgeschwindigkeit aus einer Mehrzahl vorprogrammierter Strömungsgeschwindigkeiten entspricht.

3. Einrichtung (1) nach Anspruch 1 oder 2, **dadurch gekennzeichnet, dass** der Lüfter (20) den Vorwärmungsmitteln (29) für die eintretende Luft und den zweiten Temperatur- und Feuchtigkeitssensoren (14) nachgeschaltet ist.

4. Einrichtung (1) nach einem der vorstehenden Ansprüche, **dadurch gekennzeichnet, dass** die zweiten Temperatur- und Feuchtigkeitssensoren (14) im Inneren der Lufteintrittsleitung (21) angeordnet sind.

5. Einrichtung (1) nach Anspruch 4, **dadurch gekennzeichnet, dass** die Vorwärmungsmittel (29) für die eintretende Luft im Inneren der Lufteintrittsleitung (21) angeordnet und den zweiten Temperatur- und Feuchtigkeitssensoren (14) vorgeschaltet sind.

6. Einrichtung (1) nach einem der vorstehenden Ansprüche, **dadurch gekennzeichnet, dass** die mit der Blaskammer (2) verbundene Lufteintrittsleitung (21) ferner an eine Rezirkulationsleitung (26) für einen Teil der Innenluft des Gebäudes angeschlossen ist.

7. Verfahren zur mechanischen Lüftung eines Gebäudes durch kontinuierliche Einblasung, bei dem die Einrichtung (1) nach einem der vorstehenden Ansprüche eingesetzt wird, umfassend Bestimmen der Nennströmungsgeschwindigkeit der Einblasung nach einer vorgegebenen Erneuerungsrate für die Innenluft, Messen der Temperatur und der Feuchtigkeit der eintretenden Luft und der Innenluft des zu lüftenden Gebäudes, Bestimmen und Vergleichen der absoluten Feuchtigkeit der eintretenden Luft und der absoluten Feuchtigkeit der Innenluft des Gebäudes, gefolgt durch Einstellen einer der ausgewählten Drehzahlen des Lüfters in Abhängigkeit vom Ergebnis des Vergleichs, die einer vorprogrammierten Eintrittsgeschwindigkeit der eingeblasenen Luft, die höher oder gleich der Nennströmungsgeschwindigkeit der eingeblasenen Luft ist, **dadurch gekennzeichnet, dass** die Steuereinheit die Eintrittsleitung für die Außenluft in Abhängigkeit von der Lufttemperatur auf der Ebene der entsprechenden Lufteintrittsöffnung auswählt.

8. Verfahren nach Anspruch 7, **dadurch gekennzeichnet, dass** die Messungen in regelmäßigen Zeitabständen unter sofortiger Einstellung der Einblasgeschwindigkeit vorgenommen werden.

9. Verfahren nach einem der Ansprüche 7 oder 8, **dadurch gekennzeichnet, dass** im Falle eines Konfliktes zwischen Temperatur und Feuchtigkeit die Steuereinheit der Temperatur den Vorrang gibt.

10. Verfahren nach einem der Ansprüche 7 - 9 in Abhängigkeit vom Anspruch 6, **dadurch gekennzeichnet, dass** ein Anteil der Innenluft des Gebäudes in der Blaskammer (2) über die Lufteintrittsleitung (21) zirkuliert wird.

## Claims

1. A mechanical ventilation facility (1) by continuous insufflation of a premises (22), such as a residential or office premises, enabling continuous renewal of the air in said premises, comprising:
- an air insufflation module including at least one intake nozzle of air from outside said premises (10, 11), connected to an air intake duct (21) connected to an insufflation chamber (2) containing a fan (20) and means (29) for preheating the incoming air, at least one blown air duct (3) and at least one nozzle (4) for blowing air into said premises,
- first relative humidity sensors and first temperature sensors (13), positioned inside the premises (22) to be ventilated, making it possible to measure the relative humidity and the temperature of the air inside said premises, respectively,
- second relative humidity sensors and second temperature sensors (14), positioned downstream from the preheating means (29), making it possible to measure the relative humidity and the temperature of the incoming air, respectively,
- a computing and control unit (12) monitoring the insufflation air flow rate, on the one hand based on the humidity and temperature of the air of said premises to be ventilated, and on the other hand the humidity and temperature of the incoming air, the humidity taken into account to control the insufflation air flow rate being the absolute humidity, computed from measured relative humidity and temperature data,
**characterized in that** the air intake duct (21) in the insufflation chamber (2) includes filtration means (18) and is connected to a plurality of air intake channels (27, 28), each channel being connected to an intake nozzle for the air (10, 11) captured in different locations outside the premises (22) to be ventilated, and being equipped with tiltable or steerable intake flap(s) (9), for the air coming from one or several intake nozzle(s) up to the air intake duct (21), based on the temperature and/or humidity of the captured outside air, in order to minimize the intake of outside air having an absolute humidity higher than the absolute humidity of the air inside said premises.

2. The facility (1) according to claim 1, **characterized in that** the insufflation module includes a variable speed switch for preselected speeds of the fan, the control unit acting on said variable speed switch, each preselected speed corresponding to an insufflation flow rate, from among a plurality of preprogrammed insufflation flow rates.

3. The facility according to claims 1 or 2, **characterized in that** the fan (20) is positioned downstream from the preheating means (29) for the incoming air and second temperature and humidity sensors (14).

4. The facility (1) according to any one of the preceding claims, **characterized in that** the second temperature and humidity sensors (14) are positioned inside said air intake duct (21).

5. The facility (1) according to claim 4, **characterized in that** the means (29) for preheating the incoming air are positioned inside said air intake duct (21), upstream from the second temperature and humidity sensors (14).

6. The facility (1) according to any one of the preceding claims, **characterized in that** the air intake duct (21) connected to the insufflation chamber (2) is also connected to a recirculation duct (26) for part of the air inside said premises.

7. A method of mechanical ventilation by continuous insufflation of a premises, implemented by the facility (1) according to any one of the preceding claims, comprising determining the nominal insufflation air flow rate corresponding to a predefined renewal rate of the local air, measuring the temperature and humidity of the incoming air and the air inside the premises to be ventilated, determining and comparing the absolute humidity of the incoming air and the absolute humidity of the air inside the premises, then, based on the result of this comparison, actuating one of the preselected speeds of the fan corresponding to a predetermined insufflation air intake flow rate greater than or equal to the nominal insufflation air flow rate, **characterized in that** the control unit selects the outside air intake channel based on the temperature of the air at the corresponding air intake nozzle.

8. The method according to claim 7, **characterized in that** the measurements are done at regular time intervals with an immediate adjustment of the insufflation flow rate.

9. The method according to one of claims 7 or 8, **characterized in that**, in case of competition between the temperature and humidity, the control unit favors the temperature.

10. The method according to one of claims 7 to 9, depending on claim 6, **characterized in that** a fraction of the air inside the premises is recycled in the insufflation chamber (2), via said air intake duct (21).
